# FASCICULE DE BREVET EUROPEEN

(11) **EP 0 394 140 B1**
(45) Date de publication et mention de la délivrance du brevet: **18.11.1993**
(21) Numéro de dépôt: 90401077.4
(22) Date de dépôt: 20.04.1990
(51) Int. Cl.: F04D 15/00, F04D 29/24

(54) **Appareil de circulation et de distribution de fluide**
Fluidumlauf- und -verteilergerät
Fluid circulation and distribution apparatus

(30) Priorité: 21.04.1989 FR 8905342
(43) Date de publication de la demande: 24.10.1990
(73) Titulaire: I.C.F., S.A.R.L., F-19260 Treignac (FR)
(72) Inventeur: Saniez, Pascal, F-91120 Palaiseau (FR)
(74) Mandataire: Nony, Michel

(56) Documents cités:
- CH-A- 499 018
- DE-A- 3 015 348
- DE-A- 3 023 897
- NL-A- 84 027

## Description

La présente invention concerne une pompe de circulation et de distribution de fluide, et plus particulièrement une pompe à trois voies.

On connaît des pompes à trois voies dans lesquelles l'ouverture et/ou la fermeture des voies dépendent des conditions de fonctionnement de la pompe.

On connaît en particulier des pompes comportant une entrée et deux sorties dont chacune est alimentée en fonction du sens de rotation de la roue mobile; comme représenté dans le document DE-A-3023898.

Outre les remous importants créés par la présence de dispositifs mécaniques dans la volute, le principal inconvénient de ces pompes est que les dispositifs de fermeture des sorties qu'elles comportent ne fonctionnent que sur des sorties au-delà desquelles il n'existe pas de pression susceptible de s'opposer à l'action des dispositifs de fermeture.

C'est pourquoi ces pompes ne sont pas utilisables en circuit fermé puisque, sur de tels circuits, la pression créée à la sortie ouverte se répercute immédiatement, aux pertes de charges près du réseau, sur l'autre sortie et s'opposent ainsi à la fermeture de celle-ci. A fortiori, ces pompes ne sont-elles pas utilisables pour deux entrées et une sortie, puisqu'en amont d'une entrée de pompe, il y a toujours une pression positive.

Le document CH-A- 499018 a proposé une pompe à trois voies comportant une seule sortie et deux entrées. Pour assurer la fermeture de l'une ou l'autre des entrées malgré la pression à laquelle se trouve le liquide en amont de cette entrée, on utilise un système à diaphragme ou membrane définissant deux chambres étanches dont l'une est en relation avec la sortie de la pompe et donc à haute pression, et dont l'autre est en relation avec l'entrée de la volute et donc à basse pression. La différence des pressions qui en découle de part et d'autre du diaphragme assure, conjointement avec un ressort taré, la fermeture et/ou l'ouverture des orifices d'entrée du liquide.

Ce système présente le double inconvénient de nécessiter une étanchéité absolue entre les deux chambres de part et d'autre de la membrane, et un mécanisme minutieux de réglage de la tare, qui doit de plus être réglable de l'extérieur, puisqu'il n'y a pas d'accès direct.

La présente invention a pour but de remédier à ces inconvénients en proposant une pompe de circulation de fluide à au moins deux entrées et une sortie, de construction simple, utilisable tant en circuit ouvert qu'en circuit fermé et permettant la fermeture et/ou l'ouverture sélective de chacune des entrées dans des conditions de très grande simplicité.

Elle a pour object une pompe de circulation de fluide à deux entrées et une sortie, avec une cloison définissant une chambre d'aspiration dans laquelle se trouvent les deux entrées ainsi que leurs dispositifs de fermeture, et une chambre de refoulement constituant une volute dans laquelle tourne une roue mobile à double sens de rotation, caractérisée en ce qu'elle comporte, dans la chambre de refoulement, des moyens mobiles susceptibles d'assurer, en fonction du courant de fluide, la commande des dispositifs de fermeture des deux entrées.

Suivant une réalisation intéressante de l'invention, les moyens mobiles disposés dans la chambre de refoulement sont constitués par une palette pouvant osciller autour d'un axe diamétralement opposé à ladite palette par rapport à l'axe de la turbine et parallèle à celui-ci, les dispositifs de fermeture des deux entrées étant solidaires de ladite palette et oscillant autour du même axe. Le bras de levier ainsi obtenu augmente la pression assurant la fermeture de l'une ou l'autre des entrées.

Dans une variante de réalisation particulièrement intéressante de l'invention, la pompe comporte une volute symétrique, la palette mobile reconstituant, dans ses positions extrêmes, une géométrie asymétrique de la volute, de manière à favoriser l'écoulement du fluide suivant le sens de rotation de la roue mobile.

Appliquée à une pompe, l'invention prévoit également d'améliorer le rendement de la roue mobile en l'équipant d'aubes radiales de diverses longueurs, l'alternance de tells aubes de différentes longueurs assurant un meilleur écoulement du liquide à travers la roue mobile.

D'autres caractéristiques et avantages de l'invention apparaîtront au cours de la description qui va suivre en se référant aux dessins joints illustrant deux exemples, donnés à titre purement indicatif et nullement limitatif, de réalisation de la présente invention.

La figure 1 est une vue latérale en élévation d'une pompe selon l'invention.

La figure 2 est une vue suivant II-II de la figure 1.

La figure 3 est une vue suivant III-III de la figure 2 mais à plus grande échelle.

La figure 4 est une coupe suivant IV-IV de la figure 3

La figure 5 est une coupe suivant V-V de la figure 3.

La figure 6 est une vue avec coupe partielle d'une roue mobile pouvant équiper une pompe suivant l'invention.

La figure 7 est une coupe verticale axiale d'une variante de réalisation, roue mobile enlevée.

La figure 8 est une coupe suivant VIII-VIII de la figure 7.

La pompe illustrée-aux figures 1 à 5 se compose d'un moteur 1 et d'un corps de pompe 2.

Une cloison 3 divise ce corps de pompe en deux parties : une chambre d'aspiration 6 et une chambre de refoulement 4. Celle-ci constitue une volute dans laquelle tourne une roue mobile 5 et les deux chambres sont reliées par un passage 7 à travers lequel passe le nez d'aspiration 8 de la roue mobile 5.

On notera que la chambre de refoulement 4 ne possède pas le profil dissymétrique qui participe, dans les volutes normales, au mouvement vers la sortie du courant de fluide centrifuge créé par la rotation de la roue mobile.

Immédiatement en aval de ladite chambre de refoulement 4, se trouve une sortie 9 raccordée à une tuyauterie (non représentée) par laquelle le fluide sous pression sera distribué.

Une pièce 10, en forme de couronne circulaire, comme il apparaît figure 4, porte, d'une part, une palette 11 qui se trouve disposée immédiatement en amont de la sortie 9 de la chambre de refoulement, et d'autre part, un axe 12, diamétralement opposé à la palette 11 par rapport à l'axe de la roue mobile 5, et traversant la cloison 3 pour déboucher dans la chambre d'aspiration 6.

L'extrémité de l'axe 12 porte un bras 13 dont il est solidaire par une vis 25 et ce bras porte, à son tour, un corps de clapet 14 à deux faces 15 et 16.

La chambre d'aspiration 6 possède trois orifices : un orifice 17, fermé par un bouchon 18, qui permet l'accès à ladite chambre d'aspiration, et deux autres orifices situés face à face et disposés sur le même axe.

L'un de ces orifices porte un embout 21 dont une extrémité 19 constitue une entrée de la pompe et dont l'autre extrémité débouche dans une tuyauterie (non représentée) reliée à une source d'eau.

L'autre orifice porte un embout 22 dont une extrémité 20 constitue la deuxième entrée de la pompe et dont l'autre extrémité débouche dans une tuyauterie (non représentée) reliée à une autre source d'eau.

Le moteur 1 possède une commande, non représentée, à deux positions de marche, l'une assurant la rotation de la roue mobile dans le sens de la flèche en trait plein 23 de la figure 4, et l'autre dans le sens de la flèche en trait pointillé 24 de la même figure.

La roue mobile illustrée par la figure 6 est différente de celle apparaissant sur la figure 4 notamment par le fait qu'elle est équipée d'aubes de différentes longueurs.

A mi-chemin entre deux grandes aubes 42 allant de l'aspiration centrale à la périphérie de la turbine, on a disposé une aube 43 dont la longueur est sensiblement la moitié d'une grande aube et, à mi-chemin entre les grandes aubes 42 et les aubes de demi-longueur 43, on dispose des aubes 44 dont la longueur est sensiblement la moitié des aubes de demi-longueur 43.

Cette disposition, de même que la section effilée de l'extrémité périphérique de chacune des aubes, permet d'augmenter le rendement de la pompe en favorisant l'écoulement régulier du flux liquide. Dans ces conditions, le fonctionnement s'établit comme décrit ci-après.

On admettra qu'avant la mise sous tension du moteur, la pompe est remplie et que la position de la pièce circulaire 10 portant la palette 11 et l'axe 12, est quelconque, et par conséquent que la position du bras 13 portant le corps de clapet 14 est indifférente si la pompe est installée dans la position représentée dans les figures 1 à 5.

Si l'on met le moteur sous tension avec la commande assurant la mise en rotation de la roue mobile dans le sens de la flèche 23, il se crée dans la chambre de refoulement 4, un courant de fluide centrifuge de même sens qui exerce sur la palette 11 une pression dont le résultat est de placer la pièce 10 dans la position illustrée figure 4.

Dans cette position, la palette 11, modifie la géométrie intérieure de la chambre de refoulement et participe ainsi au guidage vers la sortie du courant centrifuge créé par la roue mobile.

Par ailleurs, le déplacement angulaire de la pièce circulaire 10 provoqué par la pression du courant centrifuge sur la palette 11, a provoqué à son tour, grâce à l'axe 12, au bras 13 et à la vis 25 qui les rend solidaires, le déplacement angulaire du corps de clapet 14 qui a pris la position illustrée figure 5.

Dans cette position, la face 16 du corps de clapet 14 est venue s'appuyer sur l'extrémité 20 de l'embout 22 réalisant ainsi la fermeture de l'entrée constituée par ledit embout 22 : la pompe est donc alimentée exclusivement à travers l'embout 21.

Compte tenu de ce que les embouts 21 et 22, ainsi que le corps de clapet 14 sont situés sensiblement au même niveau que le nez d'aspiration 8 de la roue mobile 5, tandis que la palette 11 sur laquelle s'effectue la pression de l'anneau liquide est diamétralement opposés à l'axe 12 par rapport à l'axe de la roue mobile 5, c'est avec un bras de levier multiplicateur que l'action de la palette 11 s'effectue sur le corps de clapet 14 et ce bras de levier permet la fermeture de l'embout 22 à l'encontre de la pression existant en amont de celui-ci.

Lorsque l'on veut alimenter la pompe par l'autre entrée, il suffit de faire tourner le moteur de pompe en sens contraire pour assurer la rotation de la roue mobile dans le sens de la flèche 24.

Le courant centrifuge alors créé dans la chambre de refoulement 4 s'établit dans le même sens et exerce, sur la palette 11, une pression qui va provoquer le déplacement angulaire de la pièce circulaire 10 jusqu'à ce que ladite palette 11 vienne se positionner de l'autre côté de la sortie 9, dans une position symétrique à celle illustrée figure 3.

Par ailleurs, comme précédemment, ce déplacement angulaire de la pièce circulaire 10, a provoqué celui du corps de clapet 14 qui a pris également une position symétrique à celle qu'il avait sur la figure 5 : c'est la face 15 qui est venue s'appuyer sur l'extrémité 19 de l'embout 21 réalisant ainsi le dispositif de fermeture de l'entrée constituée par ledit embout 21.

On voit ainsi que la palette 11 a plusieurs fonctions différentes : elle détecte le sens de rotation de la roue mobile par l'intermédiaire de l'anneau liquide créé, elle transmet l'information au corps de clapet 14 par l'intermédiaire de la pièce circulaire 10 et de l'axe 12, et elle participe au bon écoulement de l'anneau liquide vers la sortie 9.

La pompe illustrée aux figures 7 et 8 comprend un corps fermé 26, la séparation entre la chambre d'aspiration 27 et la chambre de refoulement 28 étant obtenue par une cloison amovible 29 comportant un orifice central 30 qui relie les deux chambres et dans lequel se situe le nez d'aspiration de la roue mobile non représentée.

Comme dans le cas des figures 1 à 5, une palette 31 est portée par un bras circulaire 32 possédant un axe 33 tourillonnant dans un bossage 34 de la cloison amovible 29.

Un bras 35 portant un clapet 36 à deux faces 37 et 38 est solidaire de l'axe 33.

Le clapet 36, en matériau élastique, est articulé sur une rotule 39 à l'extrémité du bras 35 grâce à un logement 45 lui donnant une liberté angulaire suffisante par rapport au bras 35 pour venir obturer l'un ou l'autre des deux embouts 40 et 41 constituant les deux entrées de la pompe.

Le fonctionnement de cette pompe est le même que celui de la pompe précédemment décrite.

Un premier avantage des réalisations décrites est que l'ensemble de la fonction vanne à plusieurs voies ne cécessite aucun système d'étanchéité du fluide par rapport à l'extérieur, aucune pièce en mouvement n'étant en contact avec celui-ci.

Un deuxième avantage est l'amélioration sensible du rendement de la pompe obtenu par la transformation d'une chambre de refoulement symétrique en une chambre asymétrique assurant le bon écoulement du courant centrifuge de fluide, quel que soit le sens de rotation de la roue mobile.

Un troisième avantage est le fait de permettre d'assurer, à volonté, soit l'étanchéité entre deux circuits, soit au contraire leur jonction automatique dans certaines conditions. Il suffit, pour cela, de jouer sur les dimensions, la forme ou autres de la palette, ou sur les sections des entrées de manière à faire varier la pression antagoniste à la pression de fermeture.

Un dernier avantage, mais non le moindre, est la fonction antithermosiphon que peuvent assurer également les réalisations décrites. Pour cela, il suffit de placer la pompe non plus dans la position illustrée par les dessins, mais dans une position telle que l'axe commun aux embouts 21 et 22, et donc aux entrées 19 et 20, ou aux embouts 40 et 41, se trouve à la verticale, ce qui est possible si les trous de fixation de la pompe sont symétriques par rapport à un axe. Dans une telle position, lorsque la pompe est arrêtée, le corps de clapet vient, par son propre poids, obturer l'entrée qui se trouve placée à la partie inférieure.

Ainsi, dans le cas d'un chauffage avec chaudière à production d'eau chaude sanitaire intégrée et quand la chaudière est en position "été", c'est-à-dire que le chauffage est arrêté, on peut, après arrêt de la pompe, garder le circuit chauffage fermé et empêcher ainsi l'eau chaude du circuit chauffage de la chaudière d'aller dans le circuit chauffage de l'installation. Pour cela, il suffit que le circuit qui assure la production d'eau chaude sanitaire passe par l'entrée située à la partie supérieure.

Il est entendu que l'on peut, sans sortir de l'invention, modifier des détails de construction ou de fonctionnement en vue d'obtenir les mêmes résultats.

Il serait possible, par exemple, de commander les clapets par un système électro-magnétique qui assurerait leur mise en place pour fermer l'une ou l'autre des entrées en fonction d'informations transmises par les palettes 11 ou 31.

La pompe décrite comporte deux entrées disposées face à face. Il est bien évident qu'elle pourrait en compter davantage et qui seraient disposées autrement, par exemple, décalées suivant les besoins.

Bien que l'exemple décrit concerne une pompe de circulation et de distribution d'un liquide, l'invention s'applique également aux pompes de circulation et de distribution des fluides gazeux.

## Revendications

1. Pompe de circulation de fluide à deux entrées (19, 20 ; 40, 41) et une sortie, avec une cloison (3 ; 29) définissant une chambre d'aspiration (6 ; 27) dans laquelle se trouvent les deux entrées ainsi que leurs dispositifs de fermeture (15, 16 ; 37, 38), et une chambre de refoulement (4 ; 28) constituant une volute dans laquelle tourne une roue mobile à double sens de rotation, caractérisée en ce qu'elle comporte, dans la chambre de refoulement (4 ; 28), des moyens mobiles (10, 11 ; 32, 31) susceptibles d'assurer, en fonction du courant de fluide, la commande des dispositifs de fermeture (15, 16 ; 37, 38) des deux entrées (19, 20 ; 40, 41).

2. Pompe suivant la revendication 1, caractérisée en ce que les moyens mobiles disposés dans la chambre de refoulement sont constitués par une palette (11 ; 31) pouvant osciller autour d'un axe (12 ; 33) diamétrialement opposé à ladite palette par rapport à l'axe de la roue mobile et parallèle à celui-ci, et que les dispositifs de fermeture (15, 16 ; 37, 38) des deux entrées (19, 20 ; 40, 41) sont solidaires de ladite palette et oscillent autour de même axe (12 ; 33).

3. Pompe suivant la revendication 2, caractérisée en ce que la palette oscillante (11 ; 31) est portée par un bras circulaire (10 ; 32).

4. Pompe suivant l'une des revendications 2 ou 3, dans lequel la turbine comporte une aspiration axiale (8), caractérisée en ce que les deux entrées (19, 20 ; 40, 41) sont situées sensiblement au niveau de cette aspiration de la turbine.

5. Pompe suivant l'une des revendications précédentes et comportant une chambre de refoulement symétrique, caractérisée en ce que, dans ses positions extrêmes, la palette (11 ; 31) reconstitue la géométrie asymétrique normale d'une volute, pour favoriser l'écoulement du fluide suivant le sens de rotation de la turbine.

6. Pompe suivant l'une des revendications précédentes, comportant une roue mobile à aubes radiales, caractérisée par une alternance d'aubes (42) s'étendant de la périphérie jusqu'au nez (8) de la roue mobile, et d'aubes (43), partant également de la périphérie de la roue mobile, mais d'une longueur sensiblement égale à la moitié des précédentes aubes (42).

7. Pompe suivant la revendication 6 caractérisée en ce que, entre les aubes (42) s'étendant de la périphérie jusqu'au nez de la roue mobile et les aubes de demi-longueur (43), sont disposées des aubes (44), partant également de la périphérie mais d'une longueur sensiblement égale à la moitié des aubes de demi-longueur (43).

8. Pompe suivant l'une des revendications 6 ou 7, caractérisée en ce que les aubes (42, 43, et 44) de la roue mobile se terminent par une section effilée à la périphérie de ladite roue mobile.

9. Pompe suivant l'une des revendications 1 à 8 caractérisée en ce qu'elle comporte une pièce (10 ; 32) pouvant osciller sous l'action de l'anneau liquide créé par la roue mobile portant, d'une part, une palette (11 ; 31) disposée immédiatement en amont de la sortie de la chambre de refoulement et, d'autre part, un axe (12 ; 33) dont est solidaire un corps de clapet (14 ; 36) à deux faces, une face (15 ; 37) venant fermer une entrée (19, 40) de la pompe lorsque la pièce oscillante est dans une position extrême, et l'autre face (16, 38) venant fermer l'autre entrée (20, 41) lorsque la pièce oscillante est dans l'autre position extrême.

10. Pompe suivant la revendication 9 caractérisée en ce que le corps de clapet (36) est porté par un bras (35) se terminant par une rotule (39) qui s'engage dans un logement (45) dudit corps de clapet et sur laquelle celui-ci est maintenu élastiquement avec une certaine liberté angulaire.

11. Pompe suivant la revendication 10 caractérisée en ce qu'elle est munie de moyens de fixation permettant de la disposer de telle manière que l'axe commun aux deux entrées (19, 20 ; 40, 41) soit vertical.

## Patentansprüche

1. Fluidumwälzpumpe mit zwei Einlässen (19, 20; 40, 41) und einem Auslaß, mit einer Zwischenwand (3; 29), die eine Ansaugkammer (6; 27), in welcher sich die beiden Einlässe sowie deren Schließvorrichtungen (15, 16; 37, 38) befinden, und eine Förderkammer (4; 28) begrenzt, die eine Schnecke bildet, in der sich ein in zwei Richtungen drehbares Laufrad dreht, dadurch gekennzeichnet, daß sie in der Förderkammer (4; 28) bewegbare Einrichtungen (10, 11; 32, 31) aufweist, die in der Lage sind, die Schließvorrichtungen (15, 16; 37, 38) der beiden Einlässe (19, 20; 40, 41) in Abhängigkeit von der Fluidströmung zu steuern.

2. Pumpe nach Anspruch 1, dadurch gekennzeichnet, daß die in der Förderkammer angeordneten bewegbaren Einrichtungen einen Flügel (11; 31) umfassen, der um eine in bezug auf die Achse des Laufrades dem Flügel diametral gegenüberliegende und zu dieser parallelen Achse (12; 33) oszilliert, und daß die Schließvorrichtungen (15, 16; 37, 38) der beiden Einlässe (19, 20; 40, 41) mit dem Flügel einstückig verbunden sind und um dieselbe Achse (12; 33) oszillieren.

3. Pumpe nach Anspruch 2, dadurch gekennzeichnet, daß der Schwenkflügel (11; 31) von einem kreisförmigen Arm (10; 32) getragen ist.

4. Pumpe nach einem der Ansprüche 2 oder 3, bei der die Turbine einen axialen Ansaugstutzen (8) aufweist, dadurch gekennzeichnet, daß die beiden Einlässe (19, 20; 40, 41) im wesentlichen auf der Höhe dieses Ansaugstutzens der Turbine angeordnet sind.

5. Pumpe nach einem der vorhergehenden Ansprüche und mit einer symmetrischen Förderkammer, dadurch gekennzeichnet, daß der Flügel (11; 31) in seinen Endstellungen die normale asymmetrische Geometrie einer Schnecke wiederhersteltt, um das Strömen des Fluids in der Drehrichtung der Turbine zu fördern.

6. Pumpe nach einem der vorhergehenden Ansprüche mit einem Laufrad mit radialen Schaufeln, gekennzeichnet durch eine Wechselfolge von Schaufeln (42), die sich vom Umfangsrand bis zu dem Stutzen (8) des Laufrades erstrecken, und von Schaufeln (43), die ebenfalls vom Umfangsrand des Laufrades ausgehen, jedoch eine Länge aufweisen, die im wesentlichen gleich der Hälfte der vorgenannten Schaufeln (42) ist.

7. Pumpe nach Anspruch 6, dadurch gekennzeichnet, daß zwischen den sich vom Umfangsrand zum Stutzen des Laufrades erstreckenden Schaufeln (42) und den Schaufeln (43) mit halber Länge, Schaufeln (44) angeordnet sind, die ebenfalls vom Umfangsrand ausgehen, jedoch eine Länge aufweisen, die im wesentlichen gleich der Hälfte der Schaufeln (43) mit halber Länge ist.

8. Pumpe nach einem der Ansprüche 6 oder 7, dadurch gekennzeichnet, daß die Schaufeln (42, 43 und 44) des Laufrades am Umfangsrand des Laufrades mit einem verjüngten Abschnitt enden.

9. Pumpe nach einem der Ansprüche 1 bis 8, dadurch gekennzeichnet, daß sie ein Teil (10; 32) aufweist, das in der Lage ist, unter Einwirkung des von dem Laufrad erzeugten Flüssigkeitsrings zu oszillieren und das auf der einen Seite einen unmittelbar oberhalb des Ausgangs der Förderkammer angeordneten Flügel (11; 31) und auf der anderen Seite eine Achse (12; 33) aufweist, mit der ein zweiflächiger Ventilkörper (14; 36) einstückig verbunden ist, wobei eine Fläche (15; 37) einen Einlaß (19, 40) der Pumpe schließt, wenn sich das Schwenkteil in einer Endstellung befindet, und die andere Fläche (16, 38) den anderen Einlaß (20, 41) schließt, wenn sich das Schwenkteil in der anderen Endstellung befindet.

10. Pumpe nach Anspruch 9, dadurch gekennzeichnet, daß der Ventilkörper (36) von einem Arm (25) getragen ist, der in einem Kugelgelenk (39) endet, das in eine Aufnahme (45) des Ventilkörpers eingreift und an dem der Ventilkörper mit einem bestimmten Winkelspiel elastisch gehalten ist.

11. Pumpe nach Anspruch 10, dadurch gekennzeichnet, daß sie mit Befestigungseinrichtungen versehen ist, die es ermöglichen die Pumpe derart anzuordnen, daß die gemeinsame Achse der beiden Einlässe (19, 20; 40, 41) vertikal verläuft.

## Claims

1. Fluid circulation pump with two inlets (19,20; 40,41) and one outlet, with a partition (3; 29) defining an aspiration chamber (6; 27) in which are located the two inlets and their closure devices (15,16; 37,38), and a lift chamber (4; 28) constituting a volute in which turns a movable wheel rotatable in both direction, characterized in that it comprises, in the lift chamber (4; 28), movable means (10,11; 32,31) capable of ensuring control of the closure devices (15,16; 37,38) of the two inlets (19,20; 40,41) as a function of the flow of the fluid.

2. Pump according to claim 1, characterized in that the movable means arranged in the lift chamber consist of a blade (11; 31) which can oscillate around an axis (12; 33) diametrically opposite the said blade in relation to the axis of the movable wheel and parallel to this, and that the closure devices (15,16; 37,38) of the two inlets (19,20; 40,41) are integral with the said blade and oscillate around the same axis (12; 33).

3. Pump according to claim 2, characterized in that the oscillating blade (11; 31) is carried by a circular arm (10; 32).

4. Pump according to one of claims 2 or 3, in which the turbine has axial aspiration (8), characterized in that the two inlets (19,20; 40,41) are located approximately at the level of this turbine aspiration.

5. Pump according to any of the preceding claims comprising a symmetrical lift chamber, characterized in that in its extreme positions, the blade (11; 31) recreates the normal asymmetrical geometry of a helix to encourage the flow of the fluid according to the direction of rotation of the turbine.

6. Pump according to any of the preceding claims comprising a movable wheel with radial vanes, characterized by alternating vanes (42) running from the periphery to the tip (8) of the movable wheel, and vanes (43) also running from the periphery of the movable wheel but of a length approximately equal to half that of the preceding vanes (42).

7. Pump according to claim 6, characterized in that, between the vanes (42) running from the periphery to the tip of the movable wheel and the half-length vanes (43), vanes (44) are arranged which also run from the periphery but which are of a length approximately equal to half that of the half-length vanes (43).

8. Pump according to one of claims 6 or 7, characterized in that the vanes (43, 43 and 44) of the movable wheel terminate in a tapered section at the periphery of the said movable wheel.

9. Pump according to one of claims 1 to 8, characterized in that it comprises a section (10; 32) which can oscillate under the action of the liquid ring created by the movable wheel carrying firstly a blade (11; 31) arranged immediately before the outlet of the lift chamber, and secondly an axle (12; 33) with an integral flap body (14; 36) with two faces, one face of which (15; 37) closes an inlet (19; 40) of the pump when the oscillating section is in one extreme position, and the other face (16, 38) closes the other inlet (20, 41) when the oscillating section is in the other extreme position.

10. Pump according to claim 9, characterized in that the flap body (36) is carried by an arm (35) terminating in a pivot (39) which engages in a seat (45) of the said flap body and on which the latter is held in a resilient manner with a certain angular play.

11. Pump according to claim 10, characterized in that it is provided with fixing means allowing it to be arranged in such a way that the axle common to the two inlets (19, 20; 40, 41) is vertical.
